# EUROPÄISCHE PATENTSCHRIFT

(11) **EP 1 672 216 B1**
(45) Veröffentlichungstag und Bekanntmachung des Hinweises auf die Patenterteilung: **02.05.2007**
(21) Anmeldenummer: 05024983.8
(22) Anmeldetag: 16.11.2005
(51) Int. Cl.: F04B 49/02, F04C 19/00, F04D 15/00

(54) **Pumpe mit Frostschutzeinrichtung**
Pump having protection means against freezing
Pompe ayant des moyens de protection contre la gelée

(30) Priorität: 14.12.2004 DE 102004060418
(43) Veröffentlichungstag der Anmeldung: 21.06.2006
(73) Patentinhaber: Metabowerke GmbH, 72622 Nürtingen (DE)
(72) Erfinder: Schaller, Hans-Joachim, 49740 Haselünne (DE); Niemann, Bernhard, 49740 Haselünne (DE); Westermann, Konrad, 49716 Meppen (DE); Thäsler, Achim, 49716 Meppen (DE)
(74) Vertreter: Gesthuysen, von Rohr & Eggert

(56) Entgegenhaltungen:
- EP-A- 1 241 357
- DE-A1- 3 817 432
- US-A- 5 765 995
- US-A- 6 152 707
- PATENT ABSTRACTS OF JAPAN Bd. 1999, Nr. 11, 30. September 1999 (1999-09-30) -& JP 11 153098 A (NIKKISO CO LTD), 8. Juni 1999 (1999-06-08)

## Beschreibung

Die vorliegende Erfindung betrifft eine Pumpe mit den Merkmalen des Oberbegriffs von Anspruch 1, d. h. eine Pumpe mit einer Frostschutzeinrichtung für das zu fördernde Medium.

Bei Pumpen, die im Freien bzw. bei tiefen Temperaturen verwendet werden, besteht die Gefahr, daß ein im Pumpengehäuse, insbesondere im Pumpraum befindliches Medium einfriert. Der dabei entstehende Druck kann zu einer Beschädigung der Pumpe führen.

Aus dem Stand der Technik ist eine Pumpe mit einer Frostschutzeinrichtung (DE 103 31 602 A1) bekannt, die bei Einfrieren des zu fördernden Mediums in der Pumpe die Pumpe vor einer Beschädigung schützt. Die Frostschutzeinrichtung schützt die Welle des Pumpaggregates vor Frostschäden dadurch, daß sie eine elastische Lagerung für die Welle aufweist. Ferner ist ein Verdrängungskörper vorgesehen, der das in dem Pumpengehäuse befindliche flüssige Medium von der Welle fernhält. Zusätzlich ist eine elastische Membrane vorgesehen, die eine Ablauföffnung verschließt. Diese elastische Membrane dehnt sich bei Frost aus und verhindert so einen Eisdruck an der Welle. Die Frostschutzeinrichtung weist mehrere Komponenten auf, deren Zusammenwirken eine Schädigung der Pumpe bei Auftreten von Frost verhindern soll, und ist daher konstruktiv aufwendig und störanfällig.

Die bekannte Pumpe mit Frostschutzeinrichtung für das zu fördernde Medium, von der die Erfindung ausgeht (JP-A-11-153098), sieht vor, daß die Frostschutzeinrichtung eine Steuerung mit zumindest einem Temperatursensor aufweist, die das Pumpaggregat bei Erreichen oder Unterschreiten einer ersten vorgegebenen Temperatur einschaltet. Das Pumpaggregat läuft dann eine vorgegebene Zeit oder bis zum Erreichen oder Überschreiten einer zweiten vorgegebenen Temperatur. Beim Laufen des Pumpaggregates entsteht Wärme, die ein Einfrieren des in dem Pumpengehäuse befindlichen zu fördernden Mediums verhindert, so daß es nicht zu einer Eisbildung in der Pumpe kommt. Die Frostschutzeinrichtung ist somit durch die Steuerung des Pumpaggregates nach Maßgabe der in der Pumpe festgestellten Temperaturen realisiert.

Aus dem Stand der Technik ist es ferner bekannt, eine Pumpe mit einem Schutz vor Überhitzung zu versehen (DE 196 49 766 C1). Die Pumpe weist einen Temperatursensor auf, der mit einer Steuerung in Verbindung steht. Bei Erreichen einer vorbestimmten Temperatur regelt die Steuerung das Pumpenaggregat herunter bzw. schaltet dieses ganz aus, um eine Überhitzung des Antriebsmotors zu vermeiden.

Der Erfindung liegt das Problem zugrunde, die bekannte Pumpe hinsichtlich der Frostschutzeinrichtung zu optimieren.

Die Erfindung löst das zuvor erläuterte Problem bei einer Pumpe mit den Merkmalen des Oberbegriffs von Anspruch 1 durch die Merkmale des kennzeichnenden Teils von Anspruch 1. Bevorzugte Ausgestaltungen und Weiterbildungen sind Gegenstand der Unteransprüche.

Bei der bekannten Pumpe, von der die Erfindung ausgeht, ist die erste vorgegebene Temperatur das einzige Kriterium für die Aktivierung der Frostschutzeinrichtung. Demgegenüber geht bei der erfindungsgemäßen Pumpe die Mediumerfassung im Pumpraum selbst in die Steuerung ein. Dadurch kann ein unnötiges Anlaufen der Pumpe vermieden werden.

In bevorzugter Ausführung kann die Steuerung gleichzeitig zum Schutz vor Überhitzung des Pumpaggregates genutzt werden. Die zweite vorgegebene Temperatur, bei der das Pumpaggregat abgeschaltet wird, ist dann so gewählt, daß im Pumpbetrieb mit dauernder Förderung des Mediums beispielsweise auch im Sommer diese Temperatur nicht erreicht wird. Abgeschaltet wird somit nur dann, wenn das Pumpaggregat läuft, aber kein oder nur zu wenig zu förderndes Medium gepumpt wird, z. B. da der Auslaß oder eine am Auslaß angeordnete Leitung verschlossen ist.

Weiter vorteilhaft ist es, wenn die Steuerung zwei Temperatursensoren aufweist, die vorzugsweise als schaltende Sensoren ausgeführt sind. Der erste Temperatursensor dient zum Einschalten des Pumpaggregates bei Erreichen oder Unterschreiten der ersten vorgegebenen Temperatur. Der zweite Temperatursensor dient zum Ausschalten des Pumpaggregates bei Erreichen oder Überschreiten der zweiten vorgegebenen Temperatur. Da die Temperatursensoren getrennt sind, kann man jeden der Temperatursensoren an der für seine Funktion günstigsten Stelle anordnen. Die Steuerung ist bei schaltenden Sensoren auf besonders einfache Weise durch die Sensoren selbst realisiert.

Weitere Einzelheiten, Merkmale, Ziele und Vorteile der vorliegenden Erfindung werden nachfolgend anhand einer Zeichnung eines bevorzugten Ausführungsbeispiels näher erläutert. Die einzige Figur zeigt eine schematische Darstellung einer erfindungsgemäßen Pumpe mit Frostschutzeinrichtung.

Die Figur zeigt eine Pumpe mit einem Pumpengehäuse 1. In dem Pumpengehäuse 1 ist ein Pumpaggregat 1' angeordnet. Das Pumpengehäuse 1 weist einen Einlaß 2 und einen Auslaß 3 für das zu fördernde Medium auf. Zwischen dem Einlaß 2 und dem Auslaß 3 ist ein Pumpraum 4 ausgebildet, in dem das zu fördernde Medium gepumpt wird. An den Einlaß 2 und/oder den Auslaß 3 können Leitungen, Schläuche o. dgl. angeschlossen werden, um das zu fördernde Medium über längere Strecken zu transportieren.

Die Pumpe weist ferner eine Frostschutzeinrichtung 5 auf. Die Frostschutzeinrichtung 5 weist eine Steuerung 6 mit zumindest einem Temperatursensor 7 auf. Bei Bedarf bzw. je nach Ausgestaltung der Steuerung 6 können weitere Temperatursensoren 8 vorgesehen sein. Dies wird im folgenden noch näher erläutert.

Die Steuerung 6 ist so ausgeführt, daß sie das Pumpaggregat 1' bei Erreichen oder Unterschreiten einer ersten vorgegebenen Temperatur einschaltet und nach einer vorgegebenen Zeit und/oder bei Erreichen oder Überschreiten einer zweiten vorgegebenen Temperatur ausschaltet. Die zweite vorgegebene Temperatur ist dabei höher als die erste vorgegebene Temperatur. Die erste und die zweite vorgegebene Temperatur können beide an dem einen Temperatursensor 7 gemessen werden. Gezeigt ist eine Ausführung mit zwei Temperatursensoren 7, 8. Diese sind hier und vorzugsweise an unterschiedlichen Stellen angeordnet. Bevorzugt ist eine Anordnung, bei der der erste Temperatursensor 7 in einem Bereich angeordnet ist, der besonders empfindlich gegenüber tiefen Temperaturen ist, während der zweite Temperatursensor 8 in einem Bereich angeordnet ist, an dem sich hohe Temperaturen besonders früh einstellen.

Ob zum Ausschalten des Pumpaggregates 1' die Zeitsteuerung, das Erreichen der zweiten vorgegebenen Temperatur oder eine Kombination aus beiden bevorzugt ist, hängt von dem Einsatzgebiet der Pumpe, insbesondere den üblicherweise maximal auftretenden Temperaturen, und der Betriebsweise der Frostschutzeinrichtung ab.

Die Pumpe kann z. B. im Winter auf zweierlei Arten betrieben werden.

In der ersten Betriebsart ist zumindest der Auslaß 3 bzw. eine an dem Auslaß 3 angeordnete Leitung verschlossen. Die Pumpe pumpt also kein zu förderndes Medium, sondern bewegt lediglich das in dem Pumpengehäuse 1 vorhandene zu fördernde Medium. Die Temperatur in dem Pumpengehäuse 1 steigt bei dieser Betriebsweise relativ schnell an. Wenn das Pumpaggregat 1' nicht gezielt ausgeschaltet wird, kann es zu einer Überhitzung des Pumpaggregates 1' kommen. Bei dieser Betriebsweise ist daher das Ausschalten bei Erreichen einer zweiten vorgegebenen Temperatur bevorzugt.

Die Pumpe kann aber auch derart betrieben werden, daß sie nach dem Einschalten aufgrund Erreichens der ersten vorgegebenen Temperatur im Pumpbetrieb läuft. Es wird also ständig zu förderndes Medium durch die Pumpe bewegt. Das zu fördernde Medium wirkt dabei gleichzeitig als Kühlmittel, so daß die Temperatur in dem Pumpengehäuse 1 nur langsam ansteigt. Bei dieser Betriebsweise ist ein Ausschalten des Pumpaggregates 1' nach einer vorgegebenen Zeit vorteilhaft.

Die Steuerung 6 kann schließlich so ausgelegt sein, daß sie das Pumpaggregat 1' ausschaltet, sobald eines der beiden Kriterien, also Erreichen einer vorgegebenen Zeit oder Erreichen der zweiten vorgegebenen Temperatur, erfüllt ist. Die Steuerung 6 kann entsprechend als Steuerelektronik ausgeführt sein, um einzelne oder alle der zuvor beschriebenen Möglichkeiten wahrzunehmen.

Die erste vorgegebene Temperatur ist so gewählt, daß sie etwas höher ist als der Gefrierpunkt des zu fördernden Mediums. Dabei ist sicherzustellen, daß die Temperatur hoch genug ist, um ein Einfrieren des zu fördernden Mediums zu verhindern, gleichzeitig aber nicht zu hoch ist, damit das Pumpaggregat 1' nicht unnötig oft eingeschaltet wird.

Wenn die Pumpe zur Förderung von Wasser eingesetzt wird, beträgt die erste vorgegebene Temperatur zweckmäßigerweise zwischen etwa 0,5 °C und etwa 5 °C, vorzugsweise etwa 2 °C. Diese und alle weiteren Temperaturangaben beziehen sich auf Normalbedingungen.

Die zweite vorgegebene Temperatur beträgt bei Wasser als zu förderndem Medium zweckmäßigerweise zwischen etwa 15 °C und etwa 60 °C, vorzugsweise zwischen etwa 20 °C und etwa 35 °C.

Ferner kann die Steuerung 6 einen Feuchtesensor oder ein Mittel zur Erfassung einer Füllung des Pumpraums 4 mit zu förderndem Medium aufweisen. Sollte der Pumpraum 4 kein zu förderndes Medium beinhalten bzw. aufgrund der Messung des Feuchtesensors als hinreichend trocken festgestellt sein, so kann dabei vorgesehen sein, daß das Pumpaggregat auch bei Erreichen oder Unterschreiten der ersten vorgegebenen Temperatur nicht eingeschaltet wird. Die Gefahr des Einfrierens ist in einem solchen Fall nämlich nicht gegeben.

Wie bereits zuvor beschrieben wurde, weist die Steuerung 6 hier und vorzugsweise zwei Temperatursensoren 7, 8 auf, wobei der erste Temperatursensor 7 zum Erfassen der ersten vorgegebenen Temperatur und der zweite Temperatursensor 8 zum Erfassen der zweiten vorgegebenen Temperatur dient. Eine solche Anordnung ist besonders dann vorteilhaft, wenn die Temperaturen an unterschiedlichen Stellen erfaßt werden sollen.

Der oder die Temperatursensoren 7, 8 können als schaltende Sensoren ausgeführt sein, so daß die Steuerung 6 entsprechend einfach ausgeführt ist. Als schaltende Sensoren eignen sich beispielsweise Bimetallschalter. Der bzw. die Temperatursensoren 7, 8 können aber auch als nicht schaltende Temperatursensoren ausgeführt sein, die ein der Temperatur entsprechendes Signal an die Steuerung 6 übermitteln. Ein Beispiel für einen solchen Temperatursensor ist ein PTC-Widerstand. Bei einem PTC-Widerstand ändert sich der Widerstand in Abhängigkeit von der Temperatur. Die Steuerung 6 erfaßt also den Widerstandswert des PTC-Widerstandes und erkennt daraus aufgrund der bekannten Temperaturkurve des PTC-Widerstandes die Temperatur, so daß eine entsprechende Steuerung des Pumpaggregates 1' stattfinden kann.

Die Temperatursensoren 7, 8 sind in dem gezeigten Ausführungsbeispiel der Pumpe an der Wandung des Pumpraums 4 voneinander beabstandet angeordnet. Sie können dabei zum Schutz mittels einer dünnen Schicht oder Folie von dem zu fördernden Medium getrennt sein, wobei die Folie eine hinreichende Temperaturleitfähigkeit aufweist. Alternativ sind auch Anordnungen der Temperatursensoren 7, 8 im oder am Pumpraum 4 an anderer Stelle möglich. Die Anordnung des Temperatursensors 8 ist hier besonders zweckmäßig gewählt. Dieser befindet sich nämlich unmittelbar am Pumpaggregat 1', wird jedoch vom zu fördernden Medium umströmt. Der Temperatursensor 8 liegt damit an einer Stelle, an der sich hohe Temperaturen bei Überlastung des Pumpaggregats 1' besonders früh einstellen, ist aber trotzdem so positioniert, daß auch die Temperatur des zu fördernden Mediums sicher erfaßt wird.

Hier und vorzugsweise sind die erste vorgegebene Temperatur und die zweite vorgegebene Temperatur durch den Nutzer der Pumpe einstellbar. Die Pumpe kann damit auf einfache Weise an verschiedene zu fördernde Medien angepaßt werden. Alternativ ist es möglich, auch nur eine Temperatur einstellbar zu gestalten.

Im gezeigten Ausführungsbeispiel weist die Steuerung 6 ein Mittel 9 zur Erfassung des Pumpbetriebes auf. Es wird also erfaßt, ob zu förderndes Medium die Pumpe verläßt, oder ob die Pumpe nur das in der Pumpe befindliche Medium bewegt. Die Steuerung 6 ist ferner so ausgeführt, daß sie das Pumpaggregat 1' bei Pumpbetrieb nach einer vorgegebenen Zeit abschaltet, sofern sie das Pumpaggregat 1' zuvor aufgrund Erreichens oder Unterschreitens der ersten vorgegebenen Temperatur eingeschaltet hat. Damit wird sichergestellt, daß die Pumpe nicht unnötig lange betrieben wird, obwohl ein Erreichen der zweiten vorgegebenen Temperatur nicht möglich ist. Gleichzeitig wird verhindert, daß die Pumpe bei gewünschtem Dauerbetrieb automatisch nach einer gewissen Zeit abschaltet.

Das Mittel 9 zur Erfassung des Pumpbetriebs kann beispielsweise als Drucksensor oder als Durchflußmeßeinrichtung ausgeführt sein.

Die Steuerung 6 weist hier und vorzugsweise einen Alarmgeber 10 auf. Der Alarmgeber 10 wird so gesteuert, daß er ein Alarmsignal abgibt, wenn die erste vorgegebene Temperatur erreicht oder unterschritten wird. Ferner kann ein Alarmsignal auch dann vorliegen, wenn die zweite vorgegebene Temperatur erreicht oder überschritten wird. Denkbar sind aber auch Ausführungen, bei denen ein Alarmsignal nur bei Erreichen oder Unterschreiten der ersten vorgegebenen Temperatur bzw. bei Erreichen oder Überschreiten der zweiten vorgegebenen Temperatur abgegeben wird.

Das Alarmsignal ist hier und vorzugsweise eine optische Anzeige und ein akustisches Signal. Das Alarmsignal ist bei der hier gezeigten Ausführungsform für die verschiedenen vorgegebenen Temperaturen unterschiedlich, so daß das Alarmsignal selbst bereits den Grund des Auslösens des Alarmsignals erkennen läßt.

## Patentansprüche

1. Pumpe mit einem Pumpengehäuse (1) und einem im Pumpengehäuse (1) angeordneten Pumpaggregat (1'),
wobei das Pumpengehäuse (1) einen Einlaß (2) und einen Auslaß (3) für das zu fördernde Medium aufweist und zwischen Einlaß (2) und Auslaß (3) ein Pumpraum (4) ausgebildet ist und
wobei eine Frostschutzeinrichtung (5) für das zu fördernde Medium vorgesehen ist,
wobei die Frostschutzeinrichtung (5) eine Steuerung (6) mit zumindest einem Temperatursensor (7) aufweist und
wobei die Steuerung (6) so ausgeführt ist, daß sie das Pumpaggregat (1') bei Erreichen oder Unterschreiten einer ersten vorgegebenen Temperatur einschaltet und nach einer vorgegebenen Zeit und/oder bei Erreichen oder Überschreiten einer zweiten vorgegebenen Temperatur, die höher ist als die erste vorgegebene Temperatur, ausschaltet,
**dadurch gekennzeichnet,**
**daß** die Steuerung (6) ein Mittel zur Erfassung des zu fördernden Mediums im Pumpraum (4) aufweist und so ausgelegt ist, daß das Pumpaggregat (1') auch bei Erreichen oder Unterschreiten der ersten vorgegebenen Temperatur nicht eingeschaltet wird, sollte im Pumpraum (4) kein zu förderndes Medium oder hinreichende Trockenheit von dem Mittel zur Erfassung des zu fördernden Mediums gemessen worden sein.

2. Pumpe nach Anspruch 1, **dadurch gekennzeichnet,**
**daß** das Mittel zur Erfassung des zu fördernden Mediums im Pumpraum (4) ein Feuchtesensor ist und daß das Pumpaggregat (1') auch bei Erreichen oder Unterschreiten der ersten vorgegebenen Temperatur nicht eingeschaltet wird, falls der Pumpraum (4) kein zu förderndes Medium beinhaltet bzw. aufgrund der Messung des Feuchtesensors als hinreichend trocken festgestellt worden ist.

3. Pumpe nach Anspruch 1 oder 2, **dadurch gekennzeichnet,**
**daß** die erste vorgegebene Temperatur etwas höher ist als der Gefrierpunkt des zu fördernden Mediums,
wobei, falls das zu fördernde Medium Wasser ist,
die erste vorgegebene Temperatur vorzugsweise zwischen etwa 0,5 °C und etwa 5 °C, insbesondere bei etwa 2 °C, liegt
und/oder die zweite vorgegebene Temperatur vorzugsweise zwischen etwa 15 °C und etwa 60 °C, insbesondere zwischen etwa 20 °C und etwa 35 °C, liegt.

4. Pumpe nach einem der vorherigen Ansprüche, **dadurch gekennzeichnet,**
**daß** die Steuerung (6) zwei Temperatursensoren (7, 8) aufweist und daß das Pumpaggregat (1') bei Erreichen oder Unterschreiten der ersten vorgegebenen Temperatur an dem ersten Temperatursensor (7) eingeschaltet wird und bei Erreichen oder Überschreiten der zweiten vorgegebenen Temperatur an dem zweiten Temperatursensor (8) ausgeschaltet wird.

5. Pumpe nach einem der vorherigen Ansprüche, **dadurch gekennzeichnet,**
**daß** der Temperatursensor (7) / die Temperatursensoren (7, 8) als schaltende Temperatursensoren, insbesondere als Bimetallschalter, ausgeführt sind.

6. Pumpe nach einem der vorherigen Ansprüche, **dadurch gekennzeichnet,**
**daß** der Temperaturensor (7) / die Temperatursensoren (7, 8) im oder am Pumpraum (4) angeordnet ist / sind.

7. Pumpe nach einem der vorherigen Ansprüche, **dadurch gekennzeichnet,**
**daß** die erste vorgegebene Temperatur und/oder die zweite vorgegebene Temperatur einstellbar ist.

8. Pumpe nach einem der vorherigen Ansprüche, **dadurch gekennzeichnet,**
**daß** die Steuerung (6) ein Mittel (9) zur Erfassung eines Pumpbetriebes aufweist und daß die Steuerung (6) so ausgeführt ist, daß sie das Pumpaggregat (1') bei Pumpbetrieb nach einer vorgegebenen Zeit abschaltet, sofern sie das Pumpaggregat (1') zuvor aufgrund Erreichens oder Unterschreitens der ersten vorgegebenen Temperatur eingeschaltet hat.

9. Pumpe nach Anspruch 8, **dadurch gekennzeichnet,**
**daß** das Mittel (9) zur Erfassung des Pumpbetriebs als Drucksensor oder als Durchflußmeßeinrichtung ausgeführt ist.

10. Pumpe nach einem der vorherigen Ansprüche, **dadurch gekennzeichnet,**
**daß** die Steuerung (6) einen Alarmgeber (10) aufweist und daß die Steuerung (6) so ausgeführt ist, daß der Alarmgeber (10) ein Alarmsignal abgibt, wenn die erste vorgegebene Temperatur erreicht oder unterschritten wird und/oder wenn die zweite vorgegebene Temperatur erreicht oder überschritten wird.

## Claims

1. Pump comprising a pump housing (1) and a pump unit (1') disposed in the pump housing (1),
wherein the pump housing (1) has an inlet (2) and an outlet (3) for the pumping medium and between the inlet (2) and the outlet (3) there is configured a pumping chamber (4),
wherein a frost-protection device (5) is provided for the pumping medium,
wherein the frost-protection device (5) has a control system (6) comprising at least one temperature sensor (7), and
wherein the control system (6) is realized such that it switches on the pump unit (1') when a first preset temperature is reached or fallen below and switches it off after a preset time and/or when a second preset temperature, which is higher than the first preset temperature, is reached or exceeded,
**characterized in that** the control system (6) has a means for detecting the pumping medium in the pumping chamber (4) and is designed such that the pump unit (1') is not switched on, even when the first preset temperature is reached or fallen below, if in the pumping chamber (4) no pumping medium, or sufficient dryness, were to have been measured by the means for detecting the pumping medium.

2. Pump according to Claim 1, **characterized in that** the means for detecting the pumping medium in the pumping chamber (4) is a humidity sensor, and **in that** the pump unit (1') is not switched on, even when the first preset temperature is reached or fallen below, if the pumping chamber (4) contains no pumping medium or, on the basis of the humidity sensor measurement, has been found to be sufficiently dry.

3. Pump according to Claim 1 or 2, **characterized in that** the first preset temperature is somewhat higher than the freezing point of the pumping medium,
wherein, if the pumping medium is water, the first preset temperature lies preferably between about 0.5°C and about 5°C, in particular at about 2°C,
and/or the second preset temperature lies preferably between about 15°C and about 60°C, in particular between about 20°C and about 35°C.

4. Pump according to one of the previous claims, **characterized in that** the control system (6) has two temperature sensors (7, 8), and **in that** the pump unit (1') is switched on when the first preset temperature on the first temperature sensor (7) is reached or fallen below and is switched off when the second preset temperature on the second temperature sensor (8) is reached or exceeded.

5. Pump according to one of the previous claims, **characterized in that** the temperature sensor (7)/temperature sensors (7, 8) is/are realized as switching temperature sensors, in particular as bimetallic switches.

6. Pump according to one of the previous claims, **characterized in that** the temperature sensor (7)/temperature sensors (7, 8) is/are disposed in or on the pumping chamber (4).

7. Pump according to one of the previous claims, **characterized in that** the first preset temperature and/or the second preset temperature is/are adjustable.

8. Pump according to one of the previous claims, **characterized in that** the control system (6) has a means (9) for detecting a pumping operation, and **in that** the control system (6) is realized such that it switches off the pump unit (1') after a preset time in case of pumping operation, insofar as it has previously switched on the pump unit (1') on the basis of the first preset temperature having been reached or fallen below.

9. Pump according to Claim 8, **characterized in that** the means (9) for detecting the pumping operation is realized as a pressure sensor or as a flow meter.

10. Pump according to one of the previous claims, **characterized in that** the control system (6) has an alarm (10), and **in that** the control system (6) is realized such that the alarm (10) emits an alarm signal if the first preset temperature is reached or fallen below and/or if the second preset temperature is reached or exceeded.

## Revendications

1. Pompe comprenant un carter de pompe (1) et un ensemble de pompage (1') disposé dans le carter de pompe (1),
le carter de pompe (1) présentant une entrée (2) et une sortie (3) pour le fluide à transporter et un espace de pompage (4) étant réalisé entre l'entrée (2) et la sortie (3) et
un dispositif antigel (5) étant prévu pour le fluide à transporter,
le dispositif antigel (5) présentant une commande (6) avec au moins un capteur de température (7) et la commande (6) étant réalisée de telle sorte qu'elle enclenche l'ensemble de pompage (1') en cas d'atteinte ou de sous-dépassement d'une première température prédéfinie et le déconnecte après un temps prédéfini et/ou en cas d'atteinte ou de dépassement d'une seconde température prédéfinie qui est supérieure à la première température prédéfinie,
**caractérisée en ce que**
la commande (6) présente un moyen pour la détection du fluide à transporter dans l'espace de pompage (4) et est conçue de telle sorte que l'ensemble de pompage (1') n'est pas enclenché même en cas d'atteinte ou de sous-dépassement de la première température prédéfinie, si aucun fluide à transporter ne devait être mesuré, ou si une sécheresse suffisante devait l'être, dans l'espace de pompage (4) par le moyen destiné à détecter le fluide à transporter.

2. Pompe selon la revendication 1, **caractérisée en ce que**
le moyen pour détecter le fluide à transporter dans l'espace de pompage (4) est un capteur d'humidité et **en ce que** l'ensemble de pompage (1') n'est pas enclenché même en cas d'atteinte ou de sous-dépassement de la première température prédéfinie, dans le cas où l'espace de pompage (4) ne contient aucun fluide à transporter ou s'il a été constaté suffisamment sec à la suite de la mesure du capteur d'humidité.

3. Pompe selon la revendication 1 ou 2, **caractérisée en ce que**
la première température prédéfinie est légèrement supérieure au point de congélation du fluide à transporter,
sachant que, si le fluide à transporter est de l'eau, la première température prédéfinie se situe de préférence entre environ 0,5°C et environ 5°C, en particulier aux environs de 2°C,
et/ou la seconde température prédéfinie se situe de préférence entre environ 15°C et environ 60°C, en particulier entre 20°C et environ 35°C.

4. Pompe selon l'une quelconque des revendications précédentes, **caractérisée en ce que**
la commande (6) présente deux capteurs de température (7, 8) et **en ce que** l'ensemble de pompage (1') est enclenché en cas d'atteinte ou de sous-dépassement de la première température prédéfinie sur le premier capteur de température (7) et **en ce qu'**il est déconnecté en cas d'atteinte ou de dépassement de la seconde température prédéfinie sur le second capteur de température (8).

5. Pompe selon l'une quelconque des revendications précédentes, **caractérisée en ce que** le capteur de température (7) / les capteurs de température (7, 8) sont conçus comme des capteurs de température de commutation, en particulier sous la forme d'interrupteurs bimétalliques.

6. Pompe selon l'une quelconque des revendications précédentes, **caractérisée en ce que** le capteur de température (7) / les capteurs de température (7, 8) est/sont disposé(s) dans ou sur l'espace de pompage (4).

7. Pompe selon l'une quelconque des revendications précédentes, **caractérisée en ce que** la première température prédéfinie et/ou la seconde température prédéfinie est réglable.

8. Pompe selon l'une quelconque des revendications précédentes, **caractérisée en ce que** la commande (6) présente un moyen (9) pour la détection d'un fonctionnement de pompe et **en ce que** la commande (6) est réalisée de telle sorte qu'elle déconnecte l'ensemble de pompage (1') en cas de fonctionnement de pompe après un temps prédéfini, dans la mesure où elle a enclenché l'ensemble de pompage (1') auparavant à la suite de l'atteinte ou du sous-dépassement de la première température prédéfinie.

9. Pompe selon la revendication 8, **caractérisée en ce que** le moyen (9) pour la détection du fonctionnement de pompe est réalisé sous la forme d'un capteur de pression ou d'un dispositif de mesure de débit.

10. Pompe selon l'une quelconque des revendications précédentes, **caractérisée en ce que** la commande (6) présente un générateur d'alarme (10) et **en ce que** la commande (6) est réalisée de telle sorte que le générateur d'alarme (10) émet un signal d'alarme lorsque la première température prédéfinie est atteinte ou sous-dépassée et/ou lorsque la seconde température prédéfinie est atteinte ou dépassée.
